# EUROPÄISCHE PATENTANMELDUNG

(11) **EP 1 892 171 A1**
(43) Veröffentlichungstag der Anmeldung: **27.02.2008**
(21) Anmeldenummer: 06300892.4
(22) Anmeldetag: 24.08.2006
(51) Int. Cl.: B61L 27/00, B61L 21/04

(54) **Verfahren zum Betreiben eines Stellwerkes und Verfahren zum Betreiben einer Streckenzentrale**

(71) Anmelder: Alcatel Lucent, 75008 Paris (FR)
(72) Erfinder: Kresse, Marina, 12623 Berlin (DE); Thun, Franz, 1220 Wien (AT); Schabauer, Harald, 2202 Königsbrunn (AT)
(74) Vertreter: Kohler Schmid Möbus

(57) **Zusammenfassung**

Die Erfindung betrifft ein Verfahren zum Betreiben eines Stellwerkes (10) für ein Schienennetz für schienengebundene Fahrzeuge (20), umfassend die Schritte: Erfassen von Zuständen von Netzelementen (40, 50) des Schienennetzes; Übermitteln der erfassten Zustände an eine Streckenzentrale (RBC); Empfangen eines Quittierungssignals von der Streckenzentrale (RBC); Verändern der Zustände von Netzelementen (40, 50). Die Erfindung betrifft außerdem ein Verfahren zum Betreiben einer Streckenzentrale (RBC) für ein Schienennetz für schienengebundene Fahrzeuge (20) umfassend die Schritte: Empfangen von Zustandsdaten von einem Stellwerk (10), wobei die Zustandsdaten den Zustand von Streckenelementen (40, 50) betreffen; Bestätigen des Empfangs der Zustandsdaten, indem eine Quittung an das Stellwerk (10) gesendet wird.

## Beschreibung

### GEBIET DER ERFINDUNG

Die Erfindung betrifft ein Verfahren zum Betreiben eines Stellwerkes für ein Schienennetz für schienengebundene Fahrzeuge sowie ein Verfahren zum Betreiben einer Streckenzentrale für ein Schienennetz für schienengebundene Fahrzeuge.

### HINTERGRUND

Vor dem Hintergrund von länderspezifischen und daher unterschiedlichen Zugsicherungssystemen für den schienengebundenen Verkehr ist ERTMS/ETCS (European Rail Traffic Management System / European Train Control System) entwickelt worden, das eine internationale Norm internationaler Zugleitsysteme aufstellt. Dadurch sollen der grenzüberschreitende Verkehr und die Zugleitsysteme zwischen den Ländern interoperabel gemacht werden.

Die ETCS Spezifikation umfasst drei technische Ausrüstungslevel, die mit Level 1, Level 2 und Level 3 bezeichnet werden. In jedem Level sind verschiedene infrastrukturseitige und zugseitige Komponenten vorgeschrieben. Die vorliegende Erfindung bezieht sich auf ETCS Level 2, bei dem in der Endausbaustufe keine gleisseitigen Signale mehr vorgesehen sind. Die Erfindung bezieht sich aber auch auf einen ETCS Level 2 Betrieb, bei dem aus Redundanzgründen oder aus Gründen der Kompatibilität zusätzlich oder noch gleisseitige Signale vorhanden sind und vom Stellwerk angesteuert werden. Die Ortsbestimmung der Züge erfolgt durch sogenannte Balisen, die infrastrukturseitig an Gleisen angebracht sind. Eine Balise dient zum Positionsabgleich des Zuges. Der Zug meldet seine Position über Mobilfunk, insbesondere GSM-R (Global System for Mobile Communications - Railway) an die Streckenzentrale (Radio Block Centre - RBC). Der Zug erhält von der Streckenzentrale über Mobilfunk, insbesondere GSM-R, seine Fahrterlaubnis, mit der er über die zu befahrende Fahrstrasse mit ihren Eigenschaften (z.B. Geschwindigkeitsprofil und Neigungsprofil) informiert wird. Die Streckenzentrale kommuniziert hierfür mit mindestens einem Stellwerk, das gleisseitige Netzelemente, insbesondere Fahrstrassen, überwacht und steuert. Dabei werden die Zustände von gleisseitigen Netzelementen, insbesondere Fahrstrassen, erfasst und verändert. Gleisseitige Netzelemente, insbesondere Informationen über die Fahrstrassen, können je nach Typ des Stellwerkes z. B. mittels Signalaspekten und Weichenlagen oder aber als Fahrstrassen mit ihren Zustände an die Streckenzentrale übermittelt werden. Unabhängig von der konkret vereinbarten Schnittstelle zwischen Stellwerken und Streckenzentrale werden Zustandsinformationen über Netzelemente ausgetauscht. Die Streckenzentrale kommuniziert dabei mit mindestens einem Stellwerk, in der Regel jedoch mit mehreren Stellwerken in ihrem Bereich des Schienennetzes. Dabei kann es zu Inkonsistenzen im Abbild des Schienennetzes, insbesondere in Grenzregionen zwischen zwei oder mehreren Stellwerken, kommen, wenn Zustandsinformationen über Netzelemente in vertauschter Reihenfolge in der Streckenzentrale ankommen. Außerdem kann es durch Verzögerung der Zustandsinformationen auf dem Kommunikationsweg dazu kommen, dass das Abbild des Schienennetzes in der Streckenzentrale nicht aktuell ist.

### AUFGABE DER ERFINDUNG

Die Streckenzentrale weist Zügen Fahrwege zu, die diese befahren dürfen. Hierfür muss in der Streckenzentrale stets ein aktuelles und zutreffendes Abbild des Schienennetzes vorhanden sein, das aktuelle und zutreffende Zustände der Netzelemente aufweist. Informationen über die Zustände der Netzelemente erhält die Streckenzentrale von mindestens einem Stellwerk, das die Zustände der jeweils zugeordneten Netzelemente überwacht und bei Bedarf verändert.

Aufgabe der Erfindung ist nun sicherzustellen, dass das Abbild der Schienennetzes in der Streckenzentrale stets aktuell ist und bei der Erteilung von Fahrterlaubnissen an den Zug keine sicherheitskritischen Abweichungen zum Abbild im Stellwerk aufweist.

### KURZDARSTELLUNG DER ERFINDUNG

Diese Aufgabe wird gelöst durch ein Verfahren zum Betreiben eines Stellwerkes für ein Schienennetz für schienengebundene Fahrzeuge nach Anspruch 1 und ein Verfahren zum Betreiben einer Streckenzentrale für ein Schienennetz für schienengebundene Fahrzeuge gemäß Anspruch 5.

Im Stellwerk werden dabei die Zustände der Netzelemente erfasst. Dabei gibt es verschiedene Typen von Stellwerken und Streckenzentralen, die verschieden Schnittstellen zur Übertragung der Information über die Netzelemente vereinbaren. Netzelemente können gleisseitige Signale und/oder Weichen sein. Beispielsweise werden im Stellwerk die Zustände von gleisseitigen Signalen und/oder Weichen erfasst. Dann wird die Signalstellung, z. B. "stop", der einzelnen Signale im Bereich des Stellwerkes und/oder die Weichenstellung der einzelnen Weichen im Bereich des Stellwerkes erfasst. Netzelemente können auch die einzelnen Fahrstrassen sein. Beispielsweise können auch Zustände der Fahrstrassen im Bereich des Stellwerkes durch dieses erfasst werden. Das Stellwerk erfasst und überwacht dabei die Zustände der Fahrstrassen, die z. B. den Zustand "belegt" oder "überwacht" haben können. Die erfassten Zustände der Netzelemente werden an die Streckenzentrale übermittelt. Diese verwendet die vom Stellwerk übermittelten Zustandsdaten dazu, das Abbild des Schienennetzes, das in der Streckenzentrale vorliegt, zu aktualisieren. Das Abbild des Schienennetzes dient dazu den Zügen im Bereich der Streckenzentrale Fahrterlaubnisse zum Befahren von Fahrstrassen freizugeben. Hierfür übermittelt die Streckenzentrale den Zügen über Mobilfunk, insbesondere GSM-R, ihre Strecken- und Fahrterlaubnisdaten. Das Stellwerk übermittelt der Streckenzentrale hierfür den Zustand der Netzelemente entsprechend der eingestellten Fahrstrasse für die Züge. Dies kann z. B. das Stellen der Weichen und/oder der Signale umfassen. Aus Sicherheitsgründen quittiert die Streckenzentrale den Erhalt und die Speicherung der Zustandsdaten der Netzelemente gegenüber dem Stellwerk, indem sie eine Quittung an das Stellwerk übermittelt.

Um die Sicherheit des schienengebundenen Verkehrs zu gewährleisten, verändert das Stellwerk die Zustände von Netzelementen für das Stellen neuer Fahrstrassen erst, wenn sichergestellt ist, dass die Streckenzentrale die aktuellen Zustände der Netzelemente erhalten hat. Dies ist dadurch sichergestellt, dass das Stellwerk erst dann die Zustände von Netzelementen verändert, wenn eine Quittung aus der Streckenzentrale, die den Erhalt und optional die Ablage der Zustandsdaten bestätigt, im Stellwerk eintrifft.

Erfindungsgemäß ist das Senden Bestandteil der Abläufe in der Streckenzentrale und das Empfangen der Quittung Bestandteil der Abläufe im Stellwerk. Beispielsweise wird im Ablauf im Stellwerk vorgesehen, auf das Ausbleiben der Quittung zu reagieren, indem die Zustandsänderung von Netzelementen blockiert wird.

Gemäß einer bevorzugten Ausführungsform der Erfindung erfolgt ein Quittieren des Erhalts und optional ein Quittieren der Speicherung der Zustandsdaten nur für sicherheitskritische Zustände. Dabei kann das Quittieren der Speicherung in der selben Quittung wie das Quittieren des Erhalts erfolgen oder es kann eine andere, getrennte Quittung dafür übermittelt werden. Quittierte Zustandsdaten sind beispielsweise ein "stop" Zustand eines Signals, ein "nicht überwacht" Zustand einer Weiche, die Stellung einer Weiche oder ein "aufgelöst" Zustand einer Fahrstrasse oder ein "belegt" Zustand eines Fahrstrasse.

Um betriebliche Behinderungen beim Ausbleiben einer Quittung durch die Streckenzentrale zu verhindern, kann im Stellwerke eine neue Fahrstrasse nach Ablauf der maximalen Verzögerung der Übertragung der Zustandsinformationen an die Streckenzentrale gestellt werden. Damit wird die Sicherheit des Verfahrens nicht beeinflusst.

### KURZE BESCHREIBUNG DER ZEICHNUNGEN

Andere Eigenschaften und Vorteile der Erfindung werden anhand der folgenden ausführlichen Beschreibung eines bevorzugten Ausführungsbeispiels der Erfindung erörtert.
- Fig. 1: zeigt dabei schematisch ein schienengebundenes Fahrzeug mit einer Streckenzentrale und einem Stellwerk.

### AUSFÜHRLICHE BESCHREIBUNG DER ZEICHNUNG

Fig.1 zeigt schematisch ein schienengebundenes Fahrzeug 20, das mit einer Streckenzentrale RBC über GSM-R in Mobilfunkverbindung steht. Über punktförmige Positionierungseinrichtungen 30, Balisen genannt, werden im Zug z. B. über Dopplerradar und/oder Wegstreckenzählung gewonnene Positionsdaten mit von der Balise übertragenen Daten abgeglichen. Im Zug liegen also Informationen darüber vor, wo er sich befindet. Diese Positionsinformation des Zuges wird über Mobilfunk vom Zug in die Streckenzentrale RBC übermittelt.

Fig.1 zeigt weiter ein Stellwerk10, das mit der Streckenzentrale RBC in Datenaustauschverbindung 12 steht. Das Stellwerk erfasst den Zustand von Netzelementen. Je nach Stellwerk umfassen Netzelemente beispielsweise Signale 40, die auch Signalansteuerungen 42 umfassen, und Weichen 50. Signale 40 werden über die Signalansteuerung 42 durch das Stellwerk angesteuert. Weichen 50 werden über Weichenansteuerungen durch das Stellwerk angesteuert. Netzelemente können auch Fahrstrassen umfassen, die durch ein Startsignal 40 und Zielsignal 44 gekennzeichnet sind. Der Zustand von Fahrstrassen wird im Stellwerk erfasst. Das Stellwerk 10 übermittelt die erfassten Zustände der Netzelemente an die Streckenzentrale RBC. Das Stellwerk 10 verändert außerdem die Zustände der Netzelemente, um Fahrwege, die von der Streckenzentrale einzelnen Zügen zugewiesen wurden, einzustellen. Im Fall von Signalen 40 wird der Signalzustand, beispielsweise "stop" oder "grün" oder "gelb", über die Signalansteuerung 42 durch das Stellwerk 10 verändert. Auch Weichen 50 werden durch das Stellwerk verstellt.

In der Streckenzentrale RBC werden anhand der vom Stellwerk 10 gemeldeten Zustandsdaten der Netzelemente den Zügen Fahrwege zugeordnet. Ein Fahrweg umfasst aufeinanderfolgende Netzelemente im Schienennetz, die von den jeweiligen Zügen befahren werden. Dabei muss sichergestellt sein, dass Fahrstrassen nur von jeweils einem Zug gleichzeitig befahren werden. Aktuelle und genaue Zustandsdaten von Netzelementen sind deshalb aus Sicherheitsgründen wichtig. Die Streckenzentrale RBC bestätigt deshalb den Empfang von sicherheitskritischen Zustandsdaten durch eine Quittung das über die Datenaustauschverbindung an das Stellwerk gesendet wird. Sicherheitskritische Zustandsdaten sind beispielsweise Signalzustand "stop", Weichenstellungen und/oder "Fahrstrasse belegt" oder "Fahrstrasse aufgelöst" Meldungen.

Das Stellwerk darf eine Fahrstrassen erst erneut stellen, wenn die Streckenzentrale die Information über das vorherige Befahren oder Auflösen der Fahrstrasse bestätigt hat.

Die Endausbaustufe von ETCS Level 2 sieht keine optischen Signale 40 mehr vor. Die Erfindung ist genauso auf ein Schienennetz ohne optische Signale anwendbar, bei dem die Führerstandssignalisierung durch die Streckenzentrale RBC über GSM-R an den Zug erfolgt.

## Patentansprüche

1. Verfahren zum Betreiben eines Stellwerkes (10) für ein Schienennetz für schienengebundene Fahrzeuge (20), umfassend die Schritte:
a) Erfassen von Zuständen von Netzelementen (40, 50) des Schienennetzes;
b) Übermitteln der erfassten Zustände an eine Streckenzentrale (RBC);
c) Empfangen einer Quittung von der Streckenzentrale (RBC), wobei die Quittungl den Empfang der erfassten Zustände durch die Streckenzentrale (RBC) bestätigt;
d) Verändern der Zustände von Netzelementen (40, 50).

2. Verfahren nach Anspruch 1,
**dadurch gekennzeichnet, dass**
die Netzelemente Streckensignale (40) und/oder Weichen (50) umfassen.

3. Verfahren nach Anspruch 2,
**dadurch gekennzeichnet, dass**
die Schritte b) und c) für mindestens einen möglichen Zustand von Netzelementen (40,50) durchgeführt werden.

4. Verfahren nach Anspruch 1,
**dadurch gekennzeichnet, dass**
die Netzelemente Fahrstrassen umfassen und die Zustandsveränderung von Fahrstrassen **dadurch** erfolgt, dass die Fahrstrassen zu Befahren freigegeben oder gesperrt werden.

5. Verfahren zum Betreiben einer Streckenzentrale (RBC) für ein Schienennetz für schienengebundene Fahrzeuge (20) umfassend die Schritte: Empfangen von Zustandsdaten von einem Stellwerk (10), wobei die Zustandsdaten den Zustand von Streckenelementen (40, 50) betreffen; Bestätigen des Empfangs der Zustandsdaten, indem eine Quittung an das Stellwerk (10) gesendet wird.

6. Verfahren nach Anspruch 5,
**dadurch gekennzeichnet, dass**
der Empfang von Zustandsdaten mindestens eines Zustandes mindestens eines Netzelementes (40, 50) bestätigt wird.

7. Verfahren nach Anspruch 6,
**dadurch gekennzeichnet, dass**
der Empfang des Zustands "Stop" eines Streckensignals (40) und/oder der Empfang des Zustandes einer Weiche bestätigt wird.

8. Verfahren nach Anspruch 6,
**dadurch gekennzeichnet, dass**
der Empfang des Zustandes von Fahrstrassen bestätigt wird, wobei ein Fahrstrasse den Zustand "belegt" oder "aufgelöst" aufweisen kann.
